# EUROPÄISCHE PATENTSCHRIFT

(11) **EP 3 939 025 B1**
(45) Veröffentlichungstag und Bekanntmachung des Hinweises auf die Patenterteilung: **26.03.2025**
(21) Anmeldenummer: 20706700.0
(22) Anmeldetag: 20.02.2020
(51) Int. Cl.: G08G 1/16

(54) **VERFAHREN UND VORRICHTUNG ZUM ABSTIMMEN VON FAHRMANÖVERN ZWISCHEN KRAFTFAHRZEUGEN**
METHOD AND DEVICE FOR COORDINATING DRIVING MANEUVERS BETWEEN MOTOR VEHICLES
PROCÉDÉ ET DISPOSITIF DE COORDINATION DE MANOEUVRES DE CONDUITE ENTRE DES VÉHICULES À MOTEUR

(30) Priorität: 13.03.2019 DE 102019203420
(43) Veröffentlichungstag der Anmeldung: 19.01.2022
(73) Patentinhaber: Stellantis Auto SAS, 78300 Poissy (FR)
(72) Erfinder: KNAPP, Steffen, 65428 Rüsselsheim am Main (DE)
(74) Vertreter: ESIP
(86) Internationale Anmeldenummer: PCT/EP2020/054491
(87) Internationale Veröffentlichungsnummer: WO 2020/182438

(56) Entgegenhaltungen:
- WO-A1-2017/076593
- WO-A1-2019/192909
- DE-A1- 102014 211 507
- DE-A1- 102018 109 883
- DE-A1- 102018 109 885

## Beschreibung

### Technisches Gebiet

Die Erfindung betrifft ein Verfahren und eine Manöverabstimmungseinrichtung zum dezentralen Abstimmen von Fahrmanövern zwischen Kraftfahrzeugen.

### Stand der Technik

Aus der WO 2017/076593 A1 ist ein Verfahren zum dezentralen Abstimmen von Fahrmanövern von mindestens zwei Kraftfahrzeugen bekannt. Bei diesem Verfahren werden eine Plan- und eine Wunschtrajektorie von einem ersten Kraftfahrzeug an ein zweites Kraftfahrzeug mittels Fahrzeug-zu-Fahrzeug-Kommunikation übermittelt. In dem zweiten Kraftfahrzeug wird eine Fahrtrajektorie des zweiten Kraftfahrzeugs mit der Wunschtrajektorie des ersten Kraftfahrzeugs verglichen. Die Fahrtrajektorie des zweiten Kraftfahrzeugs wird zu einer angepassten Fahrtrajektorie angepasst, solange die Wunschtrajektorie des ersten Kraftfahrzeugs mit der Fahrtrajektorie des zweiten Kraftfahrzeugs kollidiert und solange eine Gesamtkostenfunktion durch das Anpassen optimiert wird. Die Gesamtkostenfunktion umfasst dabei zumindest eine Kostenfunktion des ersten und des zweiten Kraftfahrzeugs.

Auch die DE 10 2018 109 885 A1 beschreibt ein Verfahren zum kooperativen Abstimmen von Fahrmanövern zwischen wenigstens einem Fahrzeug und einem Fremdfahrzeug, bei dem Aufwandswerte beider Fahrzeuge für die Ermittlung einer Kooperationstrajektorie herangezogen werden. Die Aufwandswerte jedes Fahrzeugs stehen in Bezug zu einer kollisionsfreien Bezugstrajektorie, die das jeweilige Fahrzeug unter Einhaltung der geltenden Vorfahrtsregeln fahren darf.

Aus der DE 10 2018 002 675 A1 ist ein Verfahren zum Abstimmen von Fahrmanövern zwischen Kraftfahrzeugen bekannt, dass auf einem gegenseitigen Austausch von Fahrtrajektorien zwischen beteiligten Fahrzeugen mittels Fahrzeug-zu-Fahrzeug-Kommunikation basiert. Eine Manöverabstimmung basiert auf einer individuellen Kostenfunktion sowie auf einem Kostengrenzwert eines bevorrechtigten Kraftfahrzeugs.

### Kurzbeschreibung der Erfindung

Vor diesem Hintergrund liegt der Erfindung die Aufgabe zugrunde, eine alternative effiziente kooperative Abstimmung von Fahrmanövern zwischen mindestens zwei Kraftfahrzeugen bereitzustellen, die sich durch eine vergleichsweise schlanke Nachrichten-übermittlung mit reduziertem Informationsumfang auszeichnet.

Vorgeschlagen wird dementsprechend ein Verfahren zum Abstimmen von Fahrmanövern zwischen Kraftfahrzeugen gemäß dem Hauptanspruch sowie durch eine Manöverplanungseinrichtung, ein Computerprogramm sowie durch ein Computerprogrammprodukt gemäß den Nebenansprüchen. Weiterführende Ausgestaltungen sind Gegenstand der jeweils abhängigen Ansprüche.

Gemäß einem ersten Aspekt der Erfindung wird die Aufgabe gelöst durch ein Verfahren zum Abstimmen von Fahrmanövern zwischen Kraftfahrzeugen innerhalb eines gemeinsamen örtlichen Umfeldes, wobei jedes der Kraftfahrzeuge wenigstens eine geplante Fahrtrajektorie für ein beabsichtigtes Fahrmanöver mittels einer Manöverplanungseinrichtung des jeweiligen Kraftfahrzeugs fortwährend aktualisiert und mittels einer Fahrzeug-zu-Fahrzeug-Kommunikationseinrichtung im gemeinsamen örtlichen Umfeld der Kraftfahrzeuge kommuniziert. Die Manöverplanungseinrichtung jedes Kraftfahrzeugs durchläuft Aktualisierungszyklen, wobei ein Aktualisierungszyklus wenigstens folgende Schritte umfasst:
a) Abrufen, von geplanten Fahrtrajektorien beabsichtigter Fahrmanöver der jeweils anderen Kraftfahrzeuge im Umfeld, die über die Fahrzeug-zu-Fahrzeug-Kommunikationseinrichtung empfangen wurden;
b) Vergleichen der empfangenen geplanten Fahrtrajektorien mit einer eigenen geplanten Fahrtrajektorie und feststellen, ob ein Konflikt zwischen der eigenen geplanten Fahrtrajektorie und den empfangenen geplanten Fahrtrajektorien vorliegt;
c) Feststellen, sofern bei dem Vergleich von Fahrtrajektorien ein Konflikt zwischen der eigenen geplanten Fahrtrajektorie und einer der empfangenen geplanten Fahrtrajektorien eines anderen Kraftfahrzeuges festgestellt wurde,
   eines bevorrechtigten Kraftfahrzeuges, das zum Ausführen eines beabsichtigten Fahrmanövers gemäß seiner konfligierenden geplanten Fahrtrajektorie bevorrechtigt ist, und
   eines nicht bevorrechtigten Kraftfahrzeuges, das zum Ausführen eines beabsichtigten Fahrmanövers gemäß seiner konfligierenden geplanten Fahrtrajektorie nicht bevorrechtigt ist;
d) Ermitteln einer Anzahl potentieller Kooperationstrajektorien durch eine Manöverplanungseinrichtung eines bevorrechtigten Kraftfahrzeugs, die zu der geplanten Fahrtrajektorie des nicht bevorrechtigten Kraftfahrzeuges konfliktfrei sind, wobei die potentiellen Kooperationstrajektorien mit Kosten entsprechend einer Kostenfunktion und im Vergleich zu einem Kostengrenzwert des bevorrechtigten Kraftfahrzeugs bewertet werden;
e) Prüfen, sofern bei einer Konfliktprüfung ein Konflikt zwischen einer kostengünstigsten Kooperationstrajektorie aus der Anzahl potentieller Kooperationstrajektorien und einer empfangenen geplanten Fahrtrajektorie eines dritten Kraftfahrzeuges festgestellt wurde, ob unter den potentiellen Kooperationstrajektorien eine alternative Kooperationstrajektorie existiert, einer zu der geplanten Fahrtrajektorie des dritten Kraftfahrzeuges konfliktfrei ist und deren Kosten den Kostengrenzwert des bevorrechtigten Kraftfahrzeuges einhalten;
f) Übermitteln, sofern eine alternative Kooperationstrajektorie existiert, der alternativen Kooperationstrajektorie zusammen mit der kostengünstigsten Kooperationstrajektorie als ein Paar aktualisierter geplanter Fahrtrajektorien des bevorrechtigten Kraftfahrzeuges.

Unter dem Begriff Trajektorie ist im Sinne der Erfindung eine mathematische Beschreibung einer Bewegung in Weg und Zeit zu verstehen, mit der insbesondere Fahrmanöver von Kraftfahrzeugen beschrieben werden können. Eine in die Zukunft projizierte Trajektorie erlaubt somit eine Prädiktion einer örtlichen Position eines Kraftfahrzeuges in Abhängigkeit eines zukünftigen Zeitpunktes.

Eine geplante Fahrtrajektorie beschreibt jeweils ein vom dem jeweiligen Kraftfahrzeug beabsichtigtes Fahrmanöver, mit dem ein nächstgelegenes Zwischenziel möglichst effizient erreicht werden soll. Allerdings kann die geplante Fahrtrajektorie nicht immer abgefahren werden, insbesondere dann, wenn ein beabsichtigtes Fahrmanöver zu einer Kollision mit anderen Kraftfahrzeugen führen würde. Im Fall einer drohenden Kollision zwischen zwei Kraftfahrzeugen steht eine der geplanten Fahrtrajektorie im Konflikt mit einer geplanten Fahrtrajektorie eines anderen Kraftfahrzeugs. Somit kann oder muss wenigstens eines der beiden Kraftfahrzeuge die drohende Kollision auflösen und seine geplante Fahrtrajektorie zu einer konfliktfreien Trajektorie anpassen.

Zur Abstimmung von Fahrmanövern mit denen eine solche drohende Kollision aufgelöst werden kann, stehen die Manöverplanungseinrichtungen der Kraftfahrzeuge jeweils mit einer Fahrzeug-zu-Fahrzeug-Kommunikationseinrichtung in Verbindung, mit denen die fortwährend aktualisierten Fahrtrajektorien zwischen den wenigstens zwei Kraftfahrzeugen fortwährend ausgetauscht werden. Der Austausch von geplanten Fahrtrajektorien erfolgt vorzugsweise zyklisch mit einer bestimmten Widerhohlfrequenz, d.h. nach einer festgelegten Repetitionszeit (engl. Repetition Time (RT)). Ein Aktualisierungszyklus kann mit der Widerhohlfrequenz der Übermittlung synchronisiert sein. Alternativ oder ergänzend ist auch ereignisorientierte Auslösung möglich.

Eine Idee hinter dem ersten Erfindungsaspekt ist, dass jedes der Kraftfahrzeuge die mit seiner Manöverplanungseinrichtung geplante und fortwährend aktualisierte geplante Fahrtrajektorie für ein beabsichtigtes Fahrmanöver mittels Fahrzeug-zu-Fahrzeug-Kommunikation mit den anderen Kraftfahrzeugen in einer gemeinsamen örtlichen Umgebung austauscht. Solange die ausgetauschten geplanten Fahrtrajektorien nicht miteinander in Konflikt stehen, besteht kein Handlungsbedarf. Jedes Kraftfahrzeug fährt sein beabsichtigtes Fahrmanöver entsprechend seiner geplanten Fahrtrajektorien ab. Die geplanten Fahrtrajektorien unterteilen sich dabei in Zeitschlitze, deren zeitliche Länge der Repetitionszeit entspricht. Mit jeder fortwährenden Aktualisierung der Fahrtrajektorien wird ein erster Zeitschlitz an eine Fahrreglung übergeben, und die Fahrtrajektorie wird um einen neuen Zeitschlitz entsprechend in die Zukunft projiziert. Erst zwei miteinander konfligierende Fahrtrajektorien und eine damit verbundene drohende Kollision zwischen zwei Kraftfahrzeugen zeigen einen Handlungsbedarf auf. Dieser soll mit dem erfindungsgemäßen Verfahren kooperativ aufgelöst werden. Insofern kann ein Konflikt zwischen zwei geplanten Fahrtrajektorien als eine implizite Kooperationsanfrage angesehen werden.

Die Auflösung einer drohenden Kollision zwischen zwei Kraftfahrzeugen, die durch einen Konflikt zwischen den in die Zukunft projizierten geplanten Fahrtrajektorien erkannt wird, beruht zunächst auf dem Gedanken, dass jeweils eines den beiden Kraftfahrzeuge bei dem Ausführen der geplanten Fahrmanöver gegenüber dem anderen Kraftfahrzeug bevorrechtigt ist. Somit kann das bevorrechtigte Kraftfahrzeug durch das Anbieten einer Kooperationstrajektorie auf die drohende Kollision reagieren, während das nicht bevorrechtigte Kraftfahrzeug im Zweifelsfall die drohende Kollision mit einer Ausweichtrajektorie vermeiden muss.

Eine Manöverabstimmung gemäß dem ersten Erfindungsaspekt beruht ferner auf dem Gedanken, dass eine kooperative Abstimmung, an der mehr als zwei Kraftfahrzeuge beteiligt sind, stets auf eine entsprechende Anzahl von parallelen kooperativen Abstimmungen von beabsichtigten Fahrmanövern mit jeweils zwei Kraftfahrzeugen überführt werden kann. D.h. eine kooperative Manöverabstimmung zwischen beispielsweise drei Kraftfahrzeugen kann auf eine erste Abstimmung mit einem nicht bevorrechtigten Kraftfahrzeug und einen bevorrechtigten Kraftfahrzeug und auf eine kaskadierte zweite kooperative Abstimmung wiederum mit einem bevorrechtigten und einem nicht bevorrechtigten Kraftfahrzeug überführt werden. Ein jeweiliges Kraftfahrzeug, das während einer vorhergehenden kooperativen Manöverabstimmung bevorrechtigt war, kann während einer nachgeschalteten Abstimmung in einer Kaskade von Manöverabstimmungen in der Rolle eines nicht bevorrechtigten Kraftfahrzeugs sein.

Ein weiterer Gedanke des ersten Aspektes einer erfindungsgemäßen Manöverabstimmungsverfahrens bei einer Beteiligung von mehr als zwei Kraftfahrzeuge ist, dass eine Kooperation im Rahmen einer ersten Abstimmung von einer erfolgreichen Kooperation einer nachgeschalteten zweiten Abstimmung abhängig sein kann oder nicht. Ein im Rahmen einer ersten Abstimmung bevorrechtigtes Kraftfahrzeug kann sich somit unterschiedlich kooperativ verhalten, indem es eine kollisionsfreie alternative Kooperationstrajektorie anbietet oder nur die kostengünstigste Kooperationstrajektorie, die unter Vorbehalt einer erfolgreichen zweiten Abstimmung mit einem weiteren Kraftfahrzeug steht. Somit gibt es unterschiedliche Kooperationslevel, die in unbedingt kooperativ, bedingt kooperativ bzw. nicht kooperativ eingeteilt werden können.

Wenn ein bevorrechtigtes Kraftfahrzeug einer ersten Abstimmung eine alternative Kooperationstrajektorie für eine unbedingte Kooperation ermitteln konnte, wird mit einer Übermittlung der kostengünstigsten Kooperationstrajektorie anstelle einer fortgeschriebenen eigenen geplanten Fahrtrajektorie das Vorfahrtsrecht für das ursprünglich beabsichtigte Fahrmanöver aufgegeben. Das bevorrechtigte Kraftfahrzeug ist in diesem Fall also unbedingt kooperativ, d.h. es wird zumindest mittels der konfliktfreien alternativen Kooperationstrajektorie kooperieren und zwar auch dann, wenn die für das bevorrechtigte Kraftfahrzeug kostengünstigste Kooperationstrajektorie nicht konfliktfrei wird. Die Manöverplanungseinrichtung des nicht bevorrechtigten Kraftfahrzeuges kann in einem auf die Übermittlung folgenden Aktualisierungszyklus eine kollisionsfrei gewordene eigene geplante Fahrtrajektorie feststellen, so dass das beabsichtigte Fahrmanöver umgesetzt werden darf.

Mit der Kostenfunktion kann der Aufwand für jede der ermittelten potentiellen Kooperationstrajektorien abgeschätzt werden, der gegenüber der geplanten Fahrtrajektorie des bevorrechtigten Kraftfahrzeuges entsteht. In die Kostenfunktion können beispielsweise Zeit-, Energiebedarf und/oder weitere Faktoren berücksichtigt werden. Grundsätzlich wird immer eine Kooperationstrajektorie mit möglichst geringen Kosten für ein Kooperationsangebot an ein nicht bevorrechtigtes Kraftfahrzeug gesucht.

Die Entscheidung, ob ein bevorrechtigtes Kraftfahrzeug zugunsten einer bedingten oder unbedingten Kooperation mit einem nicht bevorrechtigten Kraftfahrzeug eine kostengünstigste und/oder eine zusätzliche alternative Kooperationstrajektorie anbietet oder nicht, ist im Wesentlichen vom dem Kostengrenzwert eines bevorrechtigten Kraftfahrzeugs abhängig. Die Kostenfunktion und der Kostengrenzwert sind individuelle Entscheidungskriterien eines bevorrechtigten Kraftfahrzeugs, die für das bzw. die anderen Kraftfahrzeuge nicht überprüfbar sein müssen.

Das erfindungsgemäße Verfahren kennzeichnet sich unter anderem durch eine explizite Finalisierung einer Manöverabstimmung zwischen einem jeweiligen nicht bevorrechtigten und einem bevorrechtigten Kraftfahrzeug. Eine Kooperation wird durch das bevorrechtigte Kraftfahrzeug verbindlich und erfolgreich abgeschlossen, sobald das bevorrechtigte Kraftfahrzeug seine ursprünglich konfligierende geplante Fahrtrajektorie zurücknimmt und nicht mehr in aktualisierter Form übermittelt.

Mit der zusätzlichen Information über die existierende alternative Kooperationstrajektorie wird den anderen Kraftfahrzeugen im Umfeld gegenüber klargestellt, dass ein bevorrechtigtes Kraftfahrzeug einer Manöverabstimmung einen Manöverkonflikt konkret mit der übermittelten alternativen Kooperationstrajektorie auflösen wird.

Gemäß einer Weiterbildung des Verfahrens kann, sofern eine alternative Kooperationstrajektorie nicht existiert bzw. nicht ermittelt werden konnte, die kostengünstigste Kooperationstrajektorie zusammen mit einer fortgeschriebenen eigenen Fahrtrajektorie als ein Paar aktualisierter geplanter Fahrtrajektorien des bevorrechtigten Kraftfahrzeuges übermittelt werden.

Durch die paarweise Übermittlung einer Kooperationstrajektorie zusammen mit einer fortgeschriebenen eigenen geplanten Fahrtrajektorie wird einem nicht bevorrechtigten Kraftfahrzeug einer ersten Abstimmung signalisiert, dass ein bevorrechtigte Kraftfahrzeug auf eine Entscheidung hinsichtlich einer nachgeschalteten zweiten Kooperationsanfrage wartet und dass die erste Kooperationsanfrage noch erfolgreich entschieden werden kann. Das bevorrechtigte Kraftfahrzeug ist in diesem Fall also nur bedingt kooperativ und behält sich durch die Übermittlung der fortgeschriebenen eigenen geplanten Fahrtrajektorie das Vorfahrtsrecht für das ursprünglich beabsichtigte Fahrmanöver zunächst vor. Die Information kann hinsichtlich einer Planung für eine Ausweichtrajektorie zwecks Kollisionsvermeidung durch das nicht bevorrechtigte erste Kraftfahrzeug berücksichtigt werden, zumindest solange eine nachgeschaltete weitere Manöverabstimmung noch nicht entschieden worden ist.

Auch eine zweite Kooperationsanfrage kann von einem Ergebnis einer nachgeschalteten dritten Kooperation abhängig sein. Das vorliegende Verfahren erlaubt eine Anzahl von kaskadierten Abstimmung unter jeweils zwei Kraftfahrzeugen.

Gemäß einer Weiterbildung des Verfahrens kann die kostengünstigste Kooperationstrajektorie als aktualisierte geplante Fahrtrajektorie übermittelt werden, sofern bzw. sobald bei der Konfliktprüfung eine Konfliktfreiheit, also kein Konflikt zwischen der kostengünstigsten Kooperationstrajektorie und der geplanten Fahrtrajektorie eines dritten Kraftfahrzeuges festgestellt wurde.

Gemäß einer entsprechend zugrundeliegenden Verkehrssituation und der fehlenden Notwendigkeit einer kaskadierten zweiten Manöverabstimmung kann die drohende Kollision mit einem nicht bevorrechtigten Kraftfahrzeug direkt, also mit Abschluss eines laufenden Aktualisierungszyklus, durch ein kooperatives zweites Kraftfahrzeug finalisiert werden.

Gemäß einer Weiterbildung des Verfahrens kann die eigene geplante Fahrtrajektorie des bevorrechtigten Kraftfahrzeugs durch Fortgeschrieben aktualisiert und als aktualisierte geplante Fahrtrajektorie mittels der Fahrzeug-zu-Fahrzeug-Kommunikationseinrichtung im Umfeld übermittelt werden, sofern bzw. sobald bei einer Kostenprüfung festgestellt wurde, dass keine der potentiellen Kooperationstrajektorien den Kostengrenzwert des bevorrechtigten Kraftfahrzeugs einhält.

Mit dem Übermitteln einer mittels Fortschrieben aktualisierten eigenen geplanten Fahrtrajektorie allein, d.h. ohne seinerseits eine eigene Kooperationsanfrage an ein weiteres Kraftfahrzeug zu stellen, kann das bevorrechtigte Kraftfahrzeug direkt signalisieren, dass es nicht kooperativ ist.

Für eine korrekte Interpretation eines jeweiligen Kooperationslevels, der durch die Art und Anzahl der von einem bevorrechtigten Kraftfahrzeug übermittelten aktualisierten Fahrtrajektorien mittelbar signalisiert wird, muss die Manöverplanungseinrichtung eines nicht bevorrechtigten Kraftfahrzeuges lediglich einen zeitlichen Versatz zwischen den zueinander isochronen Repetitions- bzw. Aktualisierungszyklen der einzelnen Manöverplanungs- und Kommunikationseinrichtungen der benachbarten Kraftfahrzeuge in dem gemeinsamen örtlichen Umfeld berücksichtigen. Ein mittelbar signalisierter Kooperationslevel kann zwei Repetitions- bzw. Aktualisierungszyklen nach einer Kooperationsanfrage von der Manöverplanungseinrichtung eines nichtbevorrechtigen Kraftfahrzeuges erkannt werden.

Gemäß einer Weiterbildung des Verfahrens kann eine Manöverplanungseinrichtung eines nicht bevorrechtigten Kraftfahrzeugs, d.h. eine Manöverplanungseinrichtung, die sich selbst während einer Abstimmung als Manöverabstimmung eines nicht bevorrechtigten Kraftfahrzeugs identifiziert hat, eine eigene geplante Fahrtrajektorie durch Fortschreiben aktualisieren und mittels der Fahrzeug-zu-Fahrzeug-Kommunikationseirichtung übermitteln.

Somit kann ein nicht bevorrechtigtes Kraftfahrzeug in jedem Repetitions- bzw. Aktualisierungszyklus seine Kooperationsanfrage zunächst aktiv aufrechterhalten. Wird die durch Fortschreiben aktualisierte geplante Fahrtrajektorie beispielsweise durch eine spezielle Verkehrssituation bedingt konfliktfrei, so kann das beabsichtigte Fahrmanöver möglicherweise doch noch umgesetzt werden.

Gemäß einer Weiterbildung des vorhergehenden Aspektes kann durch eine Manöverplanungseinrichtung des nicht bevorrechtigten Kraftfahrzeugs ferner eine Ausweichtrajektorie ermittelt und/oder fortgeschrieben werden, die zu der empfangenen geplanten Fahrtrajektorie des bevorrechtigten Kraftfahrzeuges konfliktfrei ist.

Somit wird sichergestellt, dass eine Manöverplanungseinrichtung, eines nicht bevorrechtigten Kraftfahrzeug stets ein Vorfahrtrecht eines andern Kraftfahrzeuges einhält und für den eigenen Komfort rechtzeitig berücksichtigen kann.

Folglich kann nach einer Weiterbildung des vorhergehenden Aspektes die eigene geplante Fahrtrajektorie des nicht bevorrechtigten Kraftfahrzeugs durch die Ausweichtrajektorie ersetzt und mittels der Fahrzeug-zu-Fahrzeug-Kommunikationseirichtung als eine aktualisierte geplante Fahrtrajektorie übermittelt werden, sofern ein Auslöseereignis von der Manöverplanungseinrichtung festgestellt wird.

Ein lediglich an einer ersten kooperativen Manöverabstimmung beteiligtes nicht bevorrechtigtes Kraftfahrzeug kann somit jederzeit eine Kooperationsanfrage zurückziehen, sobald zum Beispiel die ermittelte Ausweichtrajektorie kostengünstiger als die geplante Fahrtrajektorie geworden ist. Als Auslöseereignis kann ein Grenzwert für eine Zeit bis zu einer Kollision herangezogen werden.

Gemäß einer Weiterbildung des Verfahrens kann ein Abstimmungszähler inkrementiert wird, sofern bei dem Vergleich von Fahrtrajektorien ein Konflikt zwischen der eigenen geplanten Fahrtrajektorie und einer der empfangenen geplanten Fahrtrajektorien eines anderen Kraftfahrzeuges festgestellt wurde.

Der Abstimmungszähler kann beispielsweise als Auslöseereignis für ein zurückziehen einer Kooperationsanfrage dienen. Des Weiteren könnte der Abstimmungszähler ferner für eine Laufzeitüberwachung (engl. watchdog timer) hinsichtlich einer laufenden Manöverabstimmung herangezogen werden.

Nach einem weiteren Aspekt der Erfindung wird die Aufgabe gelöst durch eine Manöverplanungseinrichtung für ein Kraftfahrzeug zum Planen und Abstimmen von Fahrmanövern mit Kraftfahrzeugen in einem gemeinsamen Umfeld, umfassend eine Datenschnittstelle für eine Fahrzeug-zu-Fahrzeug-Kommunikationseinrichtung sowie eine Recheneinheit und einen Programmcode zur Durchführung des zuvor beschriebenen Verfahrens.

Nach einem weiteren Aspekt der Erfindung wird die Aufgabe gelöst durch ein Computerprogramm, das, wenn es auf einer Recheneinheit innerhalb einer Manöverplanungseinrichtung ausgeführt wird, die jeweilige Recheneinheit anleitet, das Verfahren auszuführen.

Nach einem weiteren Aspekt der Erfindung wird die Aufgabe gelöst durch ein Computerprogrammprodukt mit einem Programmcode, der auf einem von einem Computer lesbaren Medium gespeichert ist, umfassend Befehle, die bei Ausführung durch einen Computer diesen veranlassen, das Verfahren durchzuführen.

### Kurze Beschreibung der Zeichnungsfiguren

Weitere Merkmale und Einzelheiten ergeben sich aus der nachfolgenden Beschreibung, in der - gegebenenfalls unter Bezug auf die Zeichnung - zumindest ein Ausführungsbeispiel im Einzelnen beschrieben ist. Beschriebene und/oder bildlich dargestellte Merkmale bilden für sich oder in beliebiger, sinnvoller Kombination den Gegenstand, gegebenenfalls auch unabhängig von den Ansprüchen, und können insbesondere zusätzlich auch Gegenstand einer oder mehrerer separater Anmeldung/en sein. Gleiche, ähnliche und/oder funktions-gleiche Teile sind mit gleichen Bezugszeichen versehen.
- Figur 1: zeigt eine Ausgangsituation eines Verkehrsgeschehens die mittels einer kooperativen Manöverabstimmung zwischen drei Kraftfahrzeugen aufgelöst werden soll.
- Figur 2: veranschaulicht allgemein den Freiheitsraum eines kooperativen Fahrzeugs.
- Figur 3: zeigt den Freiheitsraum für ein kooperatives zweites Kraftfahrzeug gemäß der konkreten Ausgangsituation.
- Figur 4: zeigt zwei Alternativen zur Auflösung eines ersten Konflikts zwischen zwei geplanten Fahrmanövern.
- Figur 5: zeigt einen Ablaufplan für eine kooperative Manöverabstimmung zwischen Kraftfahrzeugen.
- Figur 6: zeigt den Freiheitsraum für ein kooperatives drittes Kraftfahrzeug gemäß der konkreten Ausgangsituation.
- Figur 7: zeigt eine Auflösung der Verkehrssituation mit Beteiligung eines unbedingt kooperativen zweiten Kraftfahrzeuges.
- Figur 8: zeigt zwei Alternativen zur Auflösung der Verkehrssituation mit Beteiligung eines bedingt kooperativen zweiten Kraftfahrzeuges.
- Figur 9: zeigt links im Bild eine Verkehrssituation nach einer gescheiterten und rechts im Bild eine erfolgreiche Manöverabstimmung zwischen drei Kraftfahrzeugen.
- Figur 10: zeigt ein Kraftfahrzeug mit einer Manöverabstimmungseinrichtung und einer Fahrzeug-zu-Fahrzeug-Kommunikationseinrichtung.

### Beschreibung der Ausführungsarten

In der Figur 1 ist eine Verkehrssituation dargestellt, anhand der das erfindungsgemäße Verfahren zum kooperativen Abstimmen von Fahrmanövern erläutert werden soll. Dargestellt ist ein Abschnitt einer Straße mit drei durchgehenden Fahrstreifen für eine Fahrtrichtung in einem örtlichen Umfeld 1 einer Auffahrt mit einem Einfädelungsstreifen. Ein erstes Kraftfahrzeug 10 fährt auf dem Einfädelungsstreifen, um mit Hilfe eines nachfolgenden Fahrmanövers auf den rechten Fahrstreifen in den fließenden Verkehr einzufädeln. Basierend auf dem Straßenverlauf sowie ausgehend von einer aktuellen Position, Geschwindigkeit und Bewegungsrichtung muss mittels einer Manöverplanungseinrichtung 2 des ersten Kraftfahrzeuges 10 ein Einfädelungsmanöver geplant werden. Aus einer entsprechenden Planung ergibt sich eine geplante Fahrtrajektorie 11 für dieses vom ersten Kraftfahrzeug 10 beabsichtigten Fahrmanövers zum aktuellen Zeitpunkt. Diese erste geplante Fahrtrajektorie 11 wird anschließend in dem örtlichen Umfeld 1 mittels Fahrzeug-zu-Fahrzeug-Kommunikation kommuniziert.

Ein zweites Kraftfahrzeug 20 fährt gemäß der dargestellten Situation auf der rechten Fahrspur der mehrspurigen Straße. Wie anhand einer zweiten geplanten Fahrtrajektorie 21, die durch eine Manöverplanungseinrichtung 2 des zweiten Kraftfahrzeuges 20 geplant und mittels Fahrzeug-zu-Fahrzeug-Kommunikation im örtlichen Umfeld 1 kommuniziert wurde, zu erkennen ist, beabsichtigt das zweite Kraftfahrzeug 20 seiner Spur, d.h. der rechten Fahrspur weiter zu folgen. Ein drittes Kraftfahrzeug 30 fährt auf der mittleren Fahrspur der dreispurigen Straße und beabsichtigt, gemäß einer kommunizierten dritten geplanten Fahrtrajektorie 31 ebenfalls seiner Fahrspur weiter zu folgen.

Die geplante Fahrtrajektorie 11 für das beabsichtigte Spurwechsel- bzw. Einfädelungsmanöver des ersten Kraftfahrzeuges 10 und die geplante Fahrtrajektorie 21 für das beabsichtigte Spurhaltemanöver des zweiten Kraftfahrzeuges 20 beschreiben, dass das erste Kraftfahrzeug 10 und das zweite Kraftfahrzeug 20 zum gleichen zukünftigen Zeitpunkt die gleiche örtliche Position des Straßenabschnitts erreichen und somit miteinander kollidieren würden, sofern beide Fahrmanöver wie beabsichtigt ausgeführt werden würden.

Obwohl der fließende Verkehr auf den durchgehenden Fahrstreifen einer mehrspurigen Straße grundsätzlich Vorfahrt gegenüber Fahrzeugen auf einem Einfädelungsstreifen haben, ist es in vielen Situationen hilfreich, ein nicht vorfahrtsberechtigtes bzw. nicht bevorrechtigtes Kraftfahrzeug beim Einfädeln auf den durchgehenden rechten Fahrstreifen zu unterstützen. Im Hinblick auf die in der Figur 1 dargestellte Verkehrssituation bedeutet dies, dass das grundsätzlich vorfahrtsberechtigte zweite Kraftfahrzeug 20 sein beabsichtigtes Fahrmanöver 21 kooperativ anpassen könnte, um ein Einordnen des ersten Kraftfahrzeuges 10 vom Einfädelungsstreifen in den fließenden Verkehr auf dem rechten durchgehenden Fahrstreifen zu unterstützen.

Die Figur 2 veranschaulicht den Freiheitsraum, den ein kooperatives Fahrzeug 50 im Allgemein hat, um auf einen Kooperationsbedarf bzw. eine Kooperationsanfrage eines in der Figur 2 nicht dargestellten anderen kooperationsbedürftigen Fahrzeuges zu reagieren. Ein kooperatives Fahrzeug 50 ist gegenüber einem kooperationsbedürftigen Fahrzeug als ein bevorrechtigtes Fahrzeug definiert und darf verkehrsregelkonform sein eigenes beabsichtigtes Fahrmanöver ausführen. Das Vorfahrtsrecht des bevorrechtigten Fahrzeugs 50 wäre von einem kooperationsbedürftigen Fahrzeug entsprechend zu beachten, welches daher als ein nicht bevorrechtigtes Fahrzeug definiert ist. Das nicht bevorrechtigte Fahrzeug muss unabhängig von seinem beabsichtigten Fahrmanöver stets eine Kollision vermeiden. Bei einer drohenden Kollision wäre das beabsichtigte Fahrmanöver hinsichtlich Geschwindigkeit und/oder Kurs entsprechend anzupassen. Das bevorrechtigte Fahrzeug 50 kann ausgehend von einem ursprünglich beabsichtigten Fahrmanöver, das mittels einer geplanten Fahrtrajektorie 51 beschrieben wird, seine Geschwindigkeit anpassen und/oder seinen Fahrstreifen wechseln, um einem nicht bevorrechtigten Fahrzeug eine Kooperation anzubieten. Die Idee hinter einer Kooperation zwischen zwei Fahrzeugen ist, dass ein bevorrechtigtes Fahrzeug 50 sein grundsätzlich vorfahrtsberechtigtes Fahrmanöver zu Gunsten eines nicht bevorrechtigten Fahrzeuges anpassen kann, um eine drohende Kollision aufzulösen. Sofern der Aufwand für eine Manöveranpassung für das bevorrechtigte Fahrzeug 50 verhältnismäßig ist, wird es als kooperatives Fahrzeug 50 eine Kooperation anbieten.

Wie in der Figur 2 dargestellt ist, kann ein bevorrechtigtes Fahrzeug 50 auf einer mehrspurigen Straße ausgehend von seinem ursprünglich beabsichtigten Fahrmanöver, das durch die geplante Trajektorie 51 beschrieben wird, mit acht möglichen Kooperationstrajektorien 52 positiv auf einen Kooperationsbedarf eines anderen Fahrzeuges reagieren. Der Freiheitsraum eines kooperativen Fahrzeugs umfasst Manöver mit a) Vergrößern, b) Halten oder c) Verlangsamen der Geschwindigkeit sowie möglicherweise kombiniert mit Spurwechseln. Ein nicht kooperatives Fahrzeug würde seine ursprüngliche geplante Fahrtrajektorie 51 zu einer aktualisierten Fahrtrajektorie 51' fortschreiben. Aus der Figur 3 wird deutlich, dass der allgemeine Freiheitsraum für ein kooperatives Fahrzeugs 50 aufgrund einer konkreten Verkehrssituation deutlich eingeschränkt sein kann. Das zweite Kraftfahrzeug 20 kann mit einem Vergleich der empfangenen geplanten Fahrtrajektorie 11 des ersten Kraftfahrzeuges 10 mit seiner eigenen geplanten Fahrtrajektorie 21 eine drohende Kollision erkennen. Das zweite Kraftfahrzeug 20 könnte in der Rolle eines kooperativen Kraftfahrzeugs verkehrssituationsbedingt drei mögliche Kooperationstrajektorien 22a, 22b und 22c anbieten, um eine Kollision aufzulösen. Eine erste Kooperationstrajektorie 22a beschreibt ein Bremsmanöver unter Beibehaltung des aktuellen Fahrstreifens. Eine zweite Kooperationstrajektorie 22b beschreibt ein Spurwechselmanöver vom rechten auf den mittleren Fahrstreifen der dreispurigen Straße ohne eine wesentliche Änderung einer aktuellen Geschwindigkeit. Die zweite Kooperationstrajektorie 22b kommt aber nur dann für eine Kooperation mit dem ersten Kraftfahrzeug 10 in Betracht, wenn das dritte Kraftfahrzeug 30 das zweite Kraftfahrzeug 20 beim Kooperieren unterstützt, da die geplante Fahrtrajektorie 31 und die zweite Kooperationstrajektorie 22b zu kollidierenden Fahrmanövern zwischen dem zweite Kraftfahrzeug 20 und dem dritten Kraftfahrzeug 30 führen würden.

Eine dritte Kooperationstrajektorie 22c beschreibt ein kombiniertes Brems- und Spurwechselmanöver.

Wie aus der nachfolgenden Beschreibung noch deutlich werden wird, lassen sich Kooperationen im Straßenverkehr, an denen mehr als zwei Fahrzeuge beteiligt sind, stets auf eine Anzahl paralleler Kooperationen im Straßenverkehr mit jeweils zwei Fahrzeugen zurückführen, d.h. auf eine Kooperation zwischen jeweils einem bevorrechtigten Fahrzeug und einem nicht bevorrechtigten Fahrzeug.

Jede der geplanten Fahrtrajektorien 11, 21 und 31 müssen entsprechend den stetigen Positionsveränderungen der sich bewegenden Kraftfahrzeuge während des zeitlichen Verlaufs fortwährend aktualisiert und mittels einer Fahrzeug-zu-Fahrzeug-Kommunikationseinrichtung 3 entsprechend im Umfeld 1 erneut kommuniziert werden. Gültige bzw. aktualisierte geplante Fahrtrajektorien werden von den Fahrzeug-zu-Fahrzeug-Kommunikationseinrichtungen 3 der Kraftfahrzeuge 10, 20 bzw. 30 zyklisch, d.h. vorzugsweise periodisch zu einer festgelegten Repetitionszeit gesendet und empfangen. Eine Repetitionszeit kann z.B. 100 ms umfassen.

Ein Aktualisierungszyklus, währenddessen geplante Fahrtrajektorien durch eine jeweilige Manöverplanungseinrichtung 2 aktualisiert werden, kann mit dem Repetitionszyklus einer zugeordneten Fahrzeug-zu-Fahrzeug-Kommunikationseinrichtung 3 synchronisiert sein und mit einer Periode von 100 ms bzw. einer Wiederhohlfrequenz von 10 Hz erfolgen. Aktualisierungs- und Repetitionszyklus müssen aber nicht zwingend synchron sein. Sowohl eine Aktualisierung als auch ein Übermittlung von geplanten Fahrtrajektorien könnte alternativ und/oder zusätzlich auch ereignisbasiert ausgelöst (engl. event triggered) werden.

In der Figur 5 ist ein Flussdiagramm mit einer Schrittabfolge für einen Aktualisierungszyklus dargestellt, die zur Aktualisierung der eigenen geplanten Fahrtrajektorie von der Manöverplanungseinrichtungen 2 eines jeden Kraftfahrzeuges durchlaufen wird und die eine kooperative Abstimmung von empfangenen, geplanten Fahrtrajektorie der anderen Kraftfahrzeuge ermöglicht. Eine kooperative Manöverabstimmung kann mehr als einen Aktualisierungszyklus beanspruchen, so dass die dargestellte Schrittabfolge ggf. mehrfach durchlaufen werden kann, bis ein Konflikt hinsichtlich beabsichtigter Fahrmanöver zwischen zwei oder mehr Kraftfahrzeugen aufgelöst wird.

Die Arbeitsweise einer kooperativen Manöverabstimmung wird auf Basis der in der Figur 1 dargestellten Verkehrssituation sowie anhand des in der Figur 5 gezeigten Flussdiagramms erläutert.

Die drei in der Figur 1 dargestellten Kraftfahrzeuge 10, 20 und 30 übermitteln untereinander mittels Fahrzeug-zu-Fahrzeug-Kommunikation jeweils eine aktuelle geplante Fahrtrajektorie 11, 21 und 31, mit denen jeweils ein beabsichtigtes Fahrmanöver des entsprechenden Kraftfahrzeugs beschrieben wird. Die geplanten und kommunizierten Fahrtrajektorien der jeweils anderen Kraftfahrzeuge werden als Nachricht von einer Fahrzeug-zu-Fahrzeug-Kommunikationseinrichtung 3 jedes Kraftfahrzeugs aufgefangen. In einem ersten Schritt 100 werden aktuelle empfangene geplante Fahrtrajektorien aus einem Empfangspuffer der zugeordneten Fahrzeug-zu-Fahrzeug-Kommunikationseinrichtung 3 von der jeweiligen Manöverplanungseinrichtung 2 der Kraftfahrzeuge 10, 20 und 30 abgerufen.

In einem nachfolgenden Vergleichsschritt 200 werden die empfangenen geplanten Fahrtrajektorien der jeweils anderen Kraftfahrzeuge jeweils mit der eigenen geplanten Fahrtrajektorie verglichen, wobei jeweils die eigene geplante Fahrtrajektorie auf Konfliktfreiheit mit den empfangenen geplanten Fahrtrajektorien hin geprüft wird. Konfliktfreiheit geplanter Fahrtrajektorien bedeutet, dass die entsprechenden beabsichtigten Fahrmanöver nicht zu einer Kollision der zugehörigen Kraftfahrzeuge führen würden.

Gemäß der in der Figur 1 dargestellten Verkehrssituation empfängt also das dritte Kraftfahrzeug 30 die geplanten Fahrtrajektorien 11 und 21, die jeweils mit der eigenen geplanten Fahrtrajektorie 31 verglichen werden. Im Vergleichsschritt 200 stellt die Manöverplanungseinrichtung 2 des dritten Kraftfahrzeugs 30 fest, dass die eigene geplante Fahrtrajektorie 31 mit keiner der beiden andern empfangenen geplanten Fahrtrajektorien 11 und 21 in Konflikt steht. Durch die Manöverplanungseinrichtung 2 des dritten Kraftfahrzeugs 30 wird folglich festgestellt, dass das dritte Kraftfahrzeug 30 zunächst an keiner kooperativen Abstimmung von Fahrmanövern mit einem anderen Kraftfahrzeug beteiligt ist. Somit kann die eigene geplante Fahrtrajektorie 31 basierend auf der gültigen geplanten Fahrtrajektorie 31, die in einem unmittelbar vorhergehenden Aktualisierungszyklus geplant wurde, durch Fortschreiben im Schritt 250 aktualisiert werden. Die aktualisierte, geplante Fahrtrajektorie 31 wird abschließend in dem Schritt 710 mittels Fahrzeug-zu-Fahrzeug-Kommunikation an alle anderen Kraftfahrzeuge des Umfelds 1 kommuniziert.

Das erste Kraftfahrzeug 10 und das zweite Kraftfahrzeug 20 stellen mittels ihren Manöverplanungseinrichtungen 2 in dem Schritt 200 jeweils fest, dass die eigene geplante Fahrtrajektorie 11 bzw. 21 mit der vom jeweils andern Kraftfahrzeug empfangenen Fahrtrajektorie 21 bzw. 11 in Konflikt stehen. Somit stellen beide Kraftfahrzeuge 10 und 20 einen Kooperationsbedarf fest.

Die Manöverplanungseinrichtungen 2 des ersten und des zweiten Kraftfahrzeugs 10 und 20 führen im Schritt 300 jeweils eine Analyse der Verkehrssituation durch, die zum Beispiel mittels karten- und sensorbasierter Umfeldanalyse erfolgen kann, so dass in Verbindung mit den geltenden Vorfahrtregeln jeweils festgestellt wird, welches der beiden Kraftfahrzeuge zum Ausführen seines beabsichtigten Fahrmanövers entsprechend der geplanten Fahrtrajektorie bevorrechtig bzw. nicht bevorrechtig ist. Entsprechend den geltenden Verkehrsregeln darf ein Fahrstreifen nur gewechselt werden, wenn eine Gefährdung anderer Verkehrsteilnehmer ausgeschlossen ist. Aufgrund dieser Regel- und Situationsanalyse wird parallel jeweils von beiden Manöverplanungseinrichtungen 2 erkannt, dass das erste Kraftfahrzeug 10 das nicht bevorrechtigte Kraftfahrzeug ist und dass das zweite Kraftfahrzeug 20 das bevorrechtigte Kraftfahrzeug ist. Die mit der zweiten geplanten Fahrtrajektorie 21 konfligierende erste geplante Fahrtrajektorie 11 wird von beiden Manöverplanungseinrichtungen 2 als eine Kooperationsanfrage des nicht bevorrechtigten ersten Kraftfahrzeugs 10 an das bevorrechtigte zweite Kraftfahrzeug 20 gewertet.

Mit dem Erkennen eines Kooperationsbedarfs beginnt eine kooperative Manöverabstimmung zwischen dem ersten und zweiten Kraftfahrzeug 10 und 20, die sich über mehrere Aktualisierungszyklen, d.h. über mehrere beispielsweise 100 ms Zeitintervalle erstrecken kann. In dem Schritt 300 kann vorgesehenen werden, einen Kooperationszähler um einen Zählschritt zu inkrementieren, der im Weiteren zum Steuern der kooperativen Manöverabstimmung dienen kann. Ein zuvor initialisierter Kooperationszähler wird in dem ersten Aktualisierungszyklus nach Erkennen eines Kooperationsbedarfs aktiviert, indem dieser zum Beispiel von Null auf den Wert Eins erhöht wird.

Das nicht bevorrechtigte erste Kraftfahrzeug 10 kann somit in dem Schritt 350 seine eigene, d.h. die erste geplante Fahrtrajektorie 11 basierend auf der aktuell gültigen geplanten Fahrtrajektorie 11, die in einem unmittelbar vorhergehenden Aktualisierungszyklus geplant wurde, durch Fortschreiben aktualisieren. Die durch Fortschreiben aktualisierte erste geplante Fahrtrajektorie 11 steht weiterhin im Konflikt mit der empfangenen aktuell gültigen zweiten geplanten Fahrtrajektorie 21 des bevorrechtigten zweiten Kraftfahrzeuges 20. Mit einer im Schritt 730 nachfolgenden Übermittlung der aktualisierten ersten geplanten Fahrtrajektorie 11 signalisiert das erste Kraftfahrzeug 10, dass es - zumindest für den nächsten Aktualisierungszyklus - weiterhin beabsichtigt, auf den rechten Fahrstreifen der dreispurigen Straße einzufädeln. Die weiterhin konfliktbehaftete, aktualisierte erste geplante Fahrtrajektorie 11 kann und soll weiterhin als aufrechterhaltene Kooperationsanfrage des ersten Kraftfahrzeuges 10 interpretiert werden.

Das nicht bevorrechtigte erste Kraftfahrzeug 10 muss während einer Abstimmung seines beabsichtigten Fahrmanövers mit dem bevorrechtigten Kraftfahrzeug 20 stets eine Kollision vermeiden. Dazu kann von der Manöverplanungseinrichtung 2 des nicht bevorrechtigten ersten Kraftfahrzeugs 10 während des Schritts 350 eine Ausweichtrajektorie 12 geplant werden. Auf eine solche Ausweichtrajektorie 12 für ein kollisionsfreies Fahrmanöver kann ausgewichen werden, wenn der Konflikt zwischen der ersten geplanten Fahrtrajektorie 11 und der zweiten geplanten Fahrtrajektorie 21 nicht bzw. nicht rechtzeitig mit einem Kooperationsangebot durch das bevorrechtigte zweite Kraftfahrzeug 20 aufgelöst wird.

Die Manöverplanungseinrichtung 2 des bevorrechtigten zweiten Kraftfahrzeugs 20 ermittelt im Schritt 400 eine Anzahl von potentiellen Kooperationstrajektorien, die zu der geplanten ersten Fahrtrajektorie 11 des nicht bevorrechtigten Kraftfahrzeuges 10 kollisionsfrei sind. Wie bereits im Zusammenhang mit der Figur 3 erläutert wurde, kommt in dem vorliegenden Beispiel verkehrssituationsbedingt für das bevorrechtigte erste Kraftfahrzeug 10 die erste potentielle Kooperationstrajektorie 22a und alternativ die zweite und dritte potentielle Kooperationstrajektorie 22b und 22c in Betracht, um den erkannten Konflikt kooperativ aufzulösen. Die potentiellen Kooperationstrajektorien werden gegenüber der zweiten geplanten Fahrtrajektorie jeweils mit Kosten entsprechend einer Kostenfunktion des bevorrechtigten Kraftfahrzeugs 20 bewertet. Mit der Kostenfunktion kann der Aufwand jeder der ermittelten potentiellen Kooperationstrajektorie 22a, 22b und 22c gegenüber der geplanten Fahrtrajektorie 21 des bevorrechtigten Kraftfahrzeuges 20 abgeschätzt werden. In die Kostenfunktion können beispielsweise Zeit-, Energiebedarf und/oder weitere Faktoren einfließen.

Bei den in der Figur 3 dargestellten potentiellen Kooperationstrajektorien 22a, 22b und 22c kann angenommen werden, dass der Aufwand für ein erstes potentielles Kooperationsmanöver gemäß der ersten Kooperationstrajektorie 22a relativ hoch ist, da das bevorrechtigte zweite Kraftfahrzeug 20 durch das Bremsmanöver Zeit und Bewegungsenergie für eine Kooperation mit dem nicht bevorrechtigten ersten Kraftfahrzeug 10 investieren müsste. Die zweite potentielle Kooperationstrajektorie 22b ist für das bevorrechtigte Kraftfahrzeug 20 weniger aufwendig, da ein Spurwechsel lediglich eine vergleichsweise kleine Komforteinschränkung kosten würde. Die dritte potentielle Kooperationstrajektorie 22c ist offensichtlich die aufwendigste Alternative, da sich hier die Kosten für ein entsprechendes Bremsmanöver mit einer Komforteinschränkung addieren. Im Zusammenhang mit dem Schritt 500 wird die zweite potentielle Kooperationstrajektorie 22b als die kostengünstigste Alternative aus der Anzahl der drei potentiellen Kooperationstrajektorien identifiziert. Die Kosten für die zweite potentielle Kooperationstrajektorien 22b werden mit einem Kostengrenzwert des bevorrechtigten zweiten Kraftfahrzeuges 20 verglichen. Sofern in dem Schritt 500 festgestellt wurde, dass der Kostengrenzwert eingehalten wird, wird die zweite Kooperationstrajektorie 22b als kostengünstigste Kooperationstrajektorie ermittelt bzw. ausgewählt.

Wenn hingegen festgestellt wurde, dass der Kostengrenzwert nicht eingehalten wird, kommt für das bevorrechtigte zweite Kraftfahrzeug 20 eine Kooperation mit dem nicht bevorrechtigten ersten Kraftfahrzeug 10 nicht in Betracht. In diesem Fall wird im Schritt 720 die zweite geplante Fahrtrajektorie 21 durch Fortschreiben aktualisiert und nachfolgend im Umfeld 1 kommuniziert.

Wurde eine kostengünstigste Kooperationstrajektorie in dem Schritt 500 ermittelt, wird nachfolgend in dem Schritt 600 geprüft, ob die ausgewählte wiederum kostengünstigste Kooperationstrajektorie 22b mit einer der empfangenen geplanten Fahrtrajektorie eines dritten Kraftfahrzeuges des Umfelds 1 im Konflikt steht.

Figur 3 verdeutlicht, dass die beiden beabsichtigten Fahrmanöver, die durch die zweite Kooperationstrajektorie 22b und durch die dritte gelplanten Fahrtrajektorie 31 beschrieben werden, zu einer Kollision zwischen dem zweiten und dem dritten Kraftfahrzeug 20 und 30 führen könnten bzw. würden. Die Manöverplanungseinrichtung 2 des bevorrechtigten zweiten Kraftfahrzeuges 20 stellt folglich einen Konflikt zwischen der kostengünstigsten Kooperationstrajektorie 22b und der geplanten Fahrtrajektorie 31 des dritten Kraftfahrzeugs 30 fest.

Infolge des im Schritt 600 festgestellten Manöverkonflikts wird im Schritt 700 geprüft, ob eine alternative Kooperationstrajektorie aus der Anzahl der im Schritt 400 ermittelt potentiellen Kooperationstrajektorien existiert, die zu der zu der geplanten Fahrtrajektorie 31 des dritten Kraftfahrzeuges 30 konfliktfrei ist und deren Kosten den Kostengrenzwert des bevorrechtigten Kraftfahrzeuges 20 einhalten.

Sofern keine alternative Kooperationstrajektorie existiert, bzw. ermittelt werden konnte, die beide der genannten Bedingungen kumulativ erfüllt, wird in dem Schritt 800 die kostengünstigste Kooperationstrajektorie 22b und zusammen mit einer fortgeschriebenen eigenen geplanten Fahrtrajektorie 21 als ein Paar aktualisierter geplanter Fahrtrajektorien eines bevorrechtigten Kraftfahrzeuges 20 in dem gemeinsamen Umfeld 1 mittels der Fahrzeug-zu-Fahrzeug-Kommunikationseinrichtung 3 kommuniziert.

Wurde hingegen eine alternative Kooperationstrajektorie gefunden, die sowohl den Kostengrenzwert des zweiten Kraftfahrzeugs 20 einhält, als auch mit der geplanten Fahrtrajektorie 31 des dritten Kraftfahrzeugs 30 konfliktfrei ist, wird im Schritt 810 neben der alternativen Kooperationstrajektorie die kostengünstigste Kooperationstrajektorie 22b als ein Paar aktualisierter geplanter Fahrtrajektorien des zweiten Kraftfahrzeuges 20 im gemeinsamen Umfeld 1 übermittelt. Gemäß einer Beispielsituation, die nicht Gegenstand der beanspruchten Erfindung ist, wird die zweitgünstigste Kooperationstrajektorie 22a als alternative Kooperationstrajektorie des zweiten Kraftfahrzeugs 20 identifiziert.

Bei der Übermittlung kann in dem Schritt 810 optional die ermittelte zweitgünstigste Kooperationstrajektorie 22a zusammen mit der kostengünstigsten Kooperationstrajektorie 22b als ein Paar aktualisierter geplanter Fahrtrajektorien des bevorrechtigten Kraftfahrzeuges 20 in dem gemeinsamen Umfeld 1 kommuniziert werden.

Die Figur 4 zeigt die zwei Alternativen einer aktualisierten Darstellung der aus der Figur 1 bekannten Verkehrssituation zu einem Zeitpunkt, nach dem die geplanten Fahrtrajektorien aller drei Kraftfahrzeuge 10, 20 und 30 mittels den Manöverplanungseinrichtungen 2 aktualisiert und mittels den Fahrzeug-zu-Fahrzeug-Kommunikationseirichtungen erneut im gemeinsamen Umfeld 1 kommuniziert wurden. Die Kraftfahrzeuge haben sich während der 100 ms dauernden Repetitionszeit gegenüber den in der Figur 1 gezeigten Ortspositionen in Fahrtrichtung auf der mehrspurigen Straße fortbewegt. Bei einer Fahrgeschwindigkeit von beispielsweise um die 90 km/h werden ungefähr 2,5 m zurückgelegt. Folglich wurde der zeitliche Horizont der Projektion beabsichtigter Fahrmanöver um ein Repetitionsintervall in die Zukunft fortgeschrieben.

Wie links in der Figur 4a dargestellt ist, wurde die kostengünstigste Kooperationstrajektorie 22b zusammen mit der zweitgünstigsten Kooperationstrajektorie 22a als Paar aktualisierter geplanter Fahrtrajektorien des bevorrechtigten Kraftfahrzeuges 20 im Umfeld 1 übermittelt.

Die Figur 4b stellt eine Situation dar, wenn keine geeignete alternative Kommunikationstrajektorie gefunden werden konnte. Folglich wurde gemäß Schritt 800 die fortgeschriebene geplante Fahrtrajektorie 21 zusammen mit der kostengünstigsten zweiten Kooperationstrajektorie 22b als Paar aktualisierter geplanter Fahrtrajektorien des bevorrechtigten Kraftfahrzeuges 20 im Umfeld 1 übermittelt.

Aus den beiden Abbildungen der Figur 4 ist zu erkennen, dass die zweite Kooperationstrajektorie 22b für das kostengünstigste, d.h. das bevorzugte kooperative Fahrmanöver des zweiten Kraftfahrzeugs 20 nicht ohne eine aktive Mithilfe des dritten Kraftfahrzeugs 30 umsetzbar wäre. Das zweite Kraftfahrzeug 20 ist gegenüber dem dritten Kraftfahrzeug 30 nicht bevorrechtigt, um ein Fahrstreifenwechselmanöver gemäß der zweiten Kooperationstrajektorie 22b durchzuführen. Für den Fahrstreifenwechsel ist folglich eine zweite kooperative Manöverabstimmung zwischen dem nun nicht bevorrechtigten zweiten Kraftfahrzeug 20 und dem bevorrechtigten dritten Kraftfahrzeug 30 erforderlich. Eine Idee hinter der vorliegend beschriebenen Manöverabstimmung ist, dass ein potentieller Kooperationspartner, d.h. im vorliegenden Beispiel das zweite Kraftfahrzeug 20, gegenüber einem Kooperationsbedürftigen, d.h. im vorliegenden Fall dem erstem Kraftfahrzeug 10, unterschiedlich kooperativ sein kann. Somit gibt es unterschiedliche Kooperationslevel, die in unbedingt kooperativ, bedingt kooperativ bzw. nicht kooperativ eingeteilt werden können.

Die linke Abbildung a) der Figur 4 zeigt ein unbedingt kooperatives zweites Kraftfahrzeug 20, das dem ersten Kraftfahrzeug 10 unter allen Umständen das beabsichtigte Einfädelmanöver ermöglichen wird. Die rechte Abbildung b) der Figur 4 zeigt hingegen ein bedingt kooperatives zweites Kraftfahrzeug 20, das eine Kooperation nur unter der Bedingung anbietet, wenn das dritte Kraftfahrzeug 30 in der Eigenschaft eines Kooperationshelfers das zweite Kraftfahrzeug 20 bei dem gewünschten Fahrstreifenwechsel gemäß der kostengünstigsten Kooperationstrajektorie 22b unterstützt.

Der Kooperationslevel kann jeweils abhängig von der Kostenfunktion in Verbindung mit dem Kostengrenzwert eines potentiellen Kooperationspartners individuell gesteuert werden.

Die zweite Kooperationstrajektorie 22b des zweiten Kraftfahrzeuges 20 stellt auch im Falle einer unbedingten Kooperation gemäß Figur 4a das Kooperationsmanöver dar, dass von dem zweiten Kraftfahrzeug 20 für eine kooperative Manöverabstimmung mit dem ersten Kraftfahrzeug 10 bevorzugt wird. Durch die Übermittlung der mit der dritten geplanten Fahrtrajektorie 31 konfligierenden zweiten Kooperationstrajektorie 22b wird implizit eine Kooperationsanfrage an das dritte Kraftfahrzeug 30 gerichtet.

Die Figur 6 zeigt, dass das dritte Kraftfahrzeug 30, sofern es kostenabhängig bereit ist, mit dem zweiten Kraftfahrzeug 20 zu kooperieren, grundsätzlich drei potentielle Kooperationstrajektorien 32a, 32b und 32c bereitstellen könnte. Ein Fahrstreifenwechsel von dem mittleren auf den linken Fahrstreifen ohne Bremsmanöver stellt für das dritte Kraftfahrzeug 30 das Kooperationsmanöver mit dem geringsten Aufwand dar. Die entsprechende Trajektorie kann als kostengünstigste Kooperationstrajektorien 32b für eine Manöverkooperation ausgewählt werden.

Nachdem der zuvor beschriebene Aktualisierungszyklus gemäß Figur 5 von den Manöverplanungseinrichtungen 2 aller drei Kraftfahrzeuge 10, 20 und 30 durchlaufen und mit einem gegenseitigen Austausch aktualisierter geplanter Fahrtrajektorien abgeschlossen wurde, kann ein neuer Aktualisierungszyklus beginnen.

Ist das zweite Kraftfahrzeug 20 unbedingt kooperativ, wie in der Figur 4a dargestellt ist, wird im Schritt 200 durch die Manöverplanungseinrichtung 2 des ersten Kraftfahrzeuges 10 festgestellt, dass die eigene geplante Fahrtrajektorie 11 mit keiner der anderen empfangenen Fahrtrajektorien in Konflikt steht. Im Schritt 250 wird die eigene geplante Fahrtrajektorie 11 durch Fortschreiben aktualisiert. Die Kooperation zwischen dem ersten und zweiten Kraftfahrzeug 10 und 20 kann als erfolgreich und somit als beendet betrachtet werden. Das erste Kraftfahrzeug 10 darf sein beabsichtigtes Einfädelmanöver ausführen. Der laufende Kooperationszähler aus dem zuvor beschriebenen Aktualisierungszyklus wird zurückgesetzt und eine ggf. vorgehaltene Ausweichtrajektorie kann verworfen werden. Im Schritt 710 wird die aktualisierte eigene Fahrtrajektorie 11 übermittelt.

Im Falle eines dem ersten Kraftfahrzeug 10 gegenüber unbedingt kooperativen zweiten Kraftfahrzeug 20 ist lediglich noch eine Kooperation zwischen dem zweiten Kraftfahrzeug 20 und dem dritten Kraftfahrzeug 30 abzustimmen. In dem Schritt 300 der in der Figur 5 dargestellten Abfolge für einen Aktualisierungszyklus wird jeweils durch die beiden Manöverplanungseinrichtungen 2 des zweiten und dritten Kraftfahrzeuges 20 und 30 festgestellt, dass das zweite Kraftfahrzeug 20 das nicht bevorrechtigte Kraftfahrzeug ist und dass das dritte Kraftfahrzeug 30 das bevorrechtigte Kraftfahrzeug ist. In den Schritten 400 bis 500 wird die Manöverplanungseinrichtung des bevorrechtigten dritten Kraftfahrzeugs 30 eine kostengünstigste Kooperationstrajektorie 32b ermittelt, die mit keiner weiteren geplanten Fahrtrajektorie innerhalb des gemeinsamen Umfeldes 1 in Konflikt steht.

Sofern die ermittelte kostengünstigste Kooperationstrajektorie 32b einen individuellen Kostengrenzwert des bevorrechtigten dritten Kraftfahrzeugs 30 überschreitet, wird in dem Schritt 720 die eigene geplante Fahrtrajektorie 31 des dritten Kraftfahrzeugs 30 fortgeschrieben und als aktualisierte geplante Fahrtrajektorie 31 im gemeinsamen Umfeld 1 kommuniziert. Dem zweiten Kraftfahrzeug 20 wird somit keine Kooperation angeboten. Das zweite Kraftfahrzeug 20 kann, beispielsweise über einen Kooperationszähler gesteuert, seine Kooperationsanfrage für eine Anzahl von nachfolgenden Aktualisierungszyklen aufrechterhalten.

In dem Fall eines gegenüber dem ersten Kraftfahrzeug 10 unbedingt kooperativen zweiten Kraftfahrzeuges 20 und eines gegenüber dem zweiten Kraftfahrzeug 20 nicht kooperativen dritten Kraftfahrzeugs 30 löst sich die Verkehrssituation auf, wie in der Figur 7a dargestellt.

Sofern auch das dritte Kraftfahrzeug 30 kooperativ gegenüber dem zweiten Kraftfahrzeug 20 ist, d.h. wenn die Kosten für die kostengünstigste Kooperationstrajektorie 32b den Kostengrenzwert des dritten Kraftfahrzeugs 30 einhalten, wird im Schritt 600 von der Manöverplanungseinrichtung 2 des dritten Kraftfahrzeuges 30 festgestellt, dass die kostengünstigste Kooperationstrajektorie 32b mit keiner empfangenen geplanten Fahrtrajektorie eines weiteren Kraftfahrzeuges in Konflikt steht. Folglich wird im Schritt 820 die kostengünstigste Kooperationstrajektorie 32b als aktualisierte geplante Fahrtrajektorie mittels Fahrzeug-zu-Fahrzeug-Kommunikation übermittelt. Die Verkehrssituation löst sich nach einer erfolgreichen Manöverabstimmung auf, wie in der Figur 7b dargestellt.

Ist das zweite Kraftfahrzeug 20 nur bedingt kooperativ, wie in der Figur 4b dargestellt ist, wird im Schritt 200 durch die Manöverplanungseinrichtung 2 des ersten Kraftfahrzeuges 10 weiterhin ein Konflikt zwischen der eigenen und der empfangenen geplanten Fahrtrajektorie 11 und 21 festgestellt. Im Schritte 300 wird der Kooperationszähler inkrementiert und festgestellt, dass das erste Kraftfahrzeug 10 gegenüber dem zweiten nicht bevorrechtigt ist. Sofern ein Abbruchkriterium, z.B. ein Grenzwert für eine Zeit bis zu einer Kollision (engl. Time to Collision, TTC), noch nicht erfüllt ist, kann die eigene geplante Fahrtrajektorie 11 im Schritt 350 fortgeschrieben und als aktualisierte geplante Fahrtrajektorie 11 übermittelt werden.

Das dritte Kraftfahrzeug 30 stellt mittels seiner Manöverplanungseinrichtung 2 , wie zuvor bereits beschrieben worden ist, erstmalig einen Konflikt zwischen der eigenen geplanten Fahrtrajektorie 31 und der von dem zweiten Kraftfahrzeug 20 übermittelten kostengünstigsten Kooperationstrajektorie 22b als eine geplante Fahrtrajektorie fest und kann kostenabhängig im Schritt 820 eine Kooperationstrajektorie 32b anbieten oder in Schritt 720 seine eigene geplante Fahrtrajektorie fortschreiben und eine Kooperation ablehnen.

Das zweite Kraftfahrzeug 20 wird in dem zweiten Aktualisierungszyklus im Wesentlichen seine eigene geplante Fahrtrajektorie 21 sowie seine kostengünstigste Kooperationstrajektorie 22b aktualisieren. In den Schritten 300 und 600 des zweiten Aktualisierungszyklus wird weiterhin festgestellt, dass sowohl die eigene geplante Fahrtrajektorie 21 als auch die kostengünstigste Kooperationstrajektorie 22b jeweils in Konflikt mit einer geplanten Fahrtrajektorie eines der anderen Kraftfahrzeuge steht. Entsprechend wird im Schritt 800 eine neu ermittelte kostengünstigste Kooperationstrajektorie 22b zusammen mit einer fortgeschriebenen eigenen geplanten Fahrtrajektorie 21 als ein Paar aktualisierter geplanter Fahrtrajektorien eines bevorrechtigten Kraftfahrzeuges 20 übermittelt.

Solange das dritte Kraftfahrzeug 30 nicht kooperativ ist und, wie in Figur 8a dargestellt, eine aktualisierte eigene geplante Fahrtrajektorie 31 im gemeinsamen Umfeld kommuniziert, so wird das gegenüber dem ersten Kraftfahrzeug bedingt kooperative aber bevorrechtigte zweite Kraftfahrzeug 20 seine eigene geplante Fahrtrajektorie 21 beibehalten sowie zyklisch aktualisieren und übermitteln.

Eine Kooperation zwischen den drei Kraftfahrzeugen 10, 20 und 30 kann auch ohne Erfolg beendet werden, indem die Manöverplanungseinrichtung 2 des ersten Kraftfahrzeugs die vorgehaltene Ausweichtrajektorie 12 als aktualisierte geplante Fahrtrajektorie auswählt bzw. auswählen muss. In einem nachfolgenden Aktualisierungszyklus würde das zweite Kraftfahrzeug 20 keinen Konflikt mehr zwischen seiner eigenen geplanten Fahrtrajektorie und einer empfangenen geplanten Fahrtrajektorie feststellen. Die konfliktfreie eigene geplante Fahrtrajektorie 21 wird gemäß Schritt 250 fortgeschrieben und im Schritt 710 als aktualisierte geplante Fahrtrajektorie im gemeinsamen Umfeld kommuniziert. Ein oder mehrere Kooperationszähler, die zur Steuerung der kooperativen Manöverabstimmung zwischen dem ersten und dem zweiten Kraftfahrzeug 10 und 20 sowie zwischen dem zweiten und dem dritten Kraftfahrzeug 20 und 30 dienen, können im Schritt 350 zurückgesetzt werden. Die Figur 9a zeigt die beispielhafte Verkehrssituation nach einer nicht erfolgreichen Manöverabstimmung.

Ist das dritte Kraftfahrzeug 30 gegenüber dem zweiten Kraftfahrzeug 20 kooperativ, indem die kostengünstigste Kooperationstrajektorie 32b als aktualisierte geplante Fahrtrajektorie durch das dritte Kraftfahrzeug 30 übermittelt wird, so wird die Manöverplanungseinrichtung 2 des zweiten Kraftfahrzeugs 20 im Schritt 600 eines nachfolgenden Aktualisierungszyklus feststellen, dass die im Aktualisierungszyklus aktuell ermittelte kostengünstigste Kooperationstrajektorie 22b konfliktfrei ist. Somit kann in Schritt 820 die konfliktfreie Kooperationstrajektorie 22b als aktualisierte eigene geplante Fahrtrajektorie über die zugeordnete Fahrzeug-zu-Fahrzeug-Kommunikationseinrichtung 3 übermittelt werden.

In einem weiteren nachfolgenden Aktualisierungszyklus kann das erste Kraftfahrzeug 10 eine konfliktfreie eigene geplante Fahrtrajektorie 11 feststellen. Die Figur 9b zeigt die beispielhafte Verkehrssituation nach einer erfolgreichen Manöverabstimmung zwischen drei Kraftfahrzeugen.

In der Figur 10 ist ein Kraftfahrzeug 1 dargestellt, das eine Manöverplanungseinrichtung 2 und eine zugeordnete Fahrzeug-zu-Fahrzeug-Kommunikationseinrichtung 3 umfasst. Die Manöverplanungseinrichtung 2 kann empfangene Nachrichten mit aktuellen geplanten Fahrtrajektorien aus einem Puffer der Fahrzeug-zu-Fahrzeug-Kommunikationseinrichtung 3 abrufen oder eigene aktuelle geplante Fahrtrajektorien über diese kommunizieren, d.h. versenden. Alternativ können empfangene Nachrichten aktiv an die Manöverplanungseinrichtung 2 weitergeleitet werden.

Obwohl der Gegenstand im Detail durch Ausführungsbeispiele näher illustriert und erläutert wurde, so ist die Erfindung nicht durch die offenbarten Beispiele eingeschränkt und andere Variationen können vom Fachmann hieraus abgeleitet werden. Es ist daher klar, dass eine Vielzahl von Variationsmöglichkeiten existiert. Es ist ebenfalls klar, dass beispielhaft genannte Ausführungsformen nur Beispiele darstellen, die nicht in irgendeiner Weise als Begrenzung etwa des Schutzbereichs, der Anwendungsmöglichkeiten oder der Konfiguration der Erfindung aufzufassen sind. Vielmehr versetzen die vorhergehende Beschreibung und die Figurenbeschreibung den Fachmann in die Lage, die beispielhaften Ausführungsformen konkret umzusetzen, wobei der Fachmann in Kenntnis des offenbarten Erfindungsgedankens vielfältige Änderungen beispielsweise hinsichtlich der Funktion oder der Anordnung einzelner, in einer beispielhaften Ausführungsform genannter Elemente vornehmen kann, ohne den Schutzbereich zu verlassen, der durch die Ansprüche und deren rechtliche Entsprechungen, wie etwa weitergehenden Erläuterungen in der Beschreibung, definiert wird.

### Liste der Bezugszeichen

- 2: Manöverplanungseinrichtung
- 3: Fahrzeug-zu-Fahrzeug-Kommunikationseinrichtung
- 10: Erstes Kraftfahrzeug
- 11: Geplante Fahrtrajektorie
- 20: Zweites Kraftfahrzeug
- 21: Geplante Fahrtrajektorie
- 30: Drittes Kraftfahrzeug
- 31: Geplante Fahrtrajektorie
- 100: Abrufen von empfangenen geplanten Fahrtrajektorien
- 200: Vergleichen von geplanten Fahrtrajektorien
- 250: Fortschreiben der eigenen geplanten Fahrtrajektorie
- 300: Ermitteln eines bevorrechtigten und eines nicht bevorrechtigten Kraftfahrzeuges
- 350: Fortschreiben der eigenen geplanten Fahrtrajektorie und vorhalten einer Ausweichtrajektorie
- 400: Ermitteln und Bewerten von potentiellen Kooperationstrajektorien
- 500: Ermitteln einer kostengünstigsten Kooperationstrajektorie innerhalb eines Kostengrenzwerts
- 600: Konfliktprüfung der kostengünstigsten Kooperationstrajektorie
- 700: Ermitteln einer konfliktfreien alternativen Kooperationstrajektorie innerhalb des Kostengrenzwerts
- 710: Übermitteln der fortgeschriebenen eigenen geplanten Fahrtrajektorie
- 720: Übermitteln der fortgeschriebenen eigenen geplanten Fahrtrajektorie
- 730: Übermitteln der fortgeschriebenen eigenen geplanten Fahrtrajektorie oder der vorgehaltenen Ausweichtrajektorie
- 800: Übermitteln der kostengünstigsten Kooperationstrajektorie und einer fortgeschriebenen eigenen geplanten Fahrtrajektorie
- 810: Übermitteln der kostengünstigsten Kooperationstrajektorie und einer alternativen Kooperationstrajektorie
- 820: Übermitteln einer fortgeschriebenen eigenen geplanten Fahrtrajektorie

## Patentansprüche

1. Verfahren zum Abstimmen von Fahrmanövern zwischen Kraftfahrzeugen (10, 20, 30) innerhalb eines gemeinsamen örtlichen Umfeldes (1), wobei jedes der Kraftfahrzeuge (10, 20, 30) wenigstens eine geplante Fahrtrajektorie (11, 21, 31) für ein beabsichtigtes Fahrmanöver mittels einer Manöverplanungseinrichtung (2) des jeweiligen Kraftfahrzeugs (10, 20, 30) fortwährend aktualisiert und mittels einer Fahrzeug-zu-Fahrzeug-Kommunikationseinrichtung (3) im Umfeld (1) kommuniziert, wobei die Manöverplanungseinrichtungen (2) jeweils Aktualisierungszyklen durchlaufen, die folgende Schritte umfassen:
a) Abrufen (100), von geplanten Fahrtrajektorien beabsichtigter Fahrmanöver der jeweils anderen Kraftfahrzeuge im Umfeld (1), die über die Fahrzeug-zu-Fahrzeug-Kommunikationseinrichtung (3) empfangen wurden;
b) Vergleichen der empfangenen geplanten Fahrtrajektorien mit einer eigenen geplanten Fahrtrajektorie und feststellen (200), ob ein Konflikt zwischen der eigenen geplanten Fahrtrajektorie und den empfangenen geplanten Fahrtrajektorien vorliegt;
c) Feststellen (300), sofern bei dem Vergleich von Fahrtrajektorien ein Konflikt zwischen der eigenen geplanten Fahrtrajektorie und einer der empfangenen geplanten Fahrtrajektorien eines anderen Kraftfahrzeuges festgestellt wurde, eines bevorrechtigten Kraftfahrzeuges (20; 30), das zum Ausführen eines beabsichtigten Fahrmanövers gemäß seiner konfligierenden geplanten Fahrtrajektorie (21; 31) bevorrechtigt ist, und eines nicht bevorrechtigten Kraftfahrzeuges (10; 20), das zum Ausführen eines beabsichtigten Fahrmanövers gemäß seiner konfligierenden geplanten Fahrtrajektorie (11; 21) nicht bevorrechtigt ist;
d) Ermitteln (400) einer Anzahl potentieller Kooperationstrajektorien durch eine Manöverplanungseinrichtung (2) eines bevorrechtigten Kraftfahrzeugs (20; 30), die zu der geplanten Fahrtrajektorie des nicht bevorrechtigten Kraftfahrzeuges (10; 20) konfliktfrei sind, wobei die potentiellen Kooperationstrajektorien (22a, 22b, 22c; 32a, 32b, 32c) mit Kosten entsprechend einer Kostenfunktion und im Vergleich zu einem Kostengrenzwert des bevorrechtigten Kraftfahrzeugs (20; 30) bewertet werden;
**dadurch gekennzeichnet, dass** die durchlaufenen Aktualisierungszyklen ferner folgende Schritte umfassen:
e) Prüfen (700), sofern bei einer Konfliktprüfung (600) ein Konflikt zwischen einer kostengünstigsten Kooperationstrajektorie (22b) aus der Anzahl potentieller Kooperationstrajektorien und einer empfangenen geplanten Fahrtrajektorie (31) eines dritten Kraftfahrzeuges (30) festgestellt wurde, ob unter den potentiellen Kooperationstrajektorien eine alternative Kooperationstrajektorie existiert, die zu der geplanten Fahrtrajektorie (31) des dritten Kraftfahrzeuges (30) konfliktfrei ist und deren Kosten den Kostengrenzwert des bevorrechtigten Kraftfahrzeuges (20) einhalten;
f) Übermitteln (810), sofern eine alternative Kooperationstrajektorie existiert, der alternativen Kooperationstrajektorie zusammen mit der kostengünstigsten Kooperationstrajektorie (22b) als ein Paar aktualisierter geplanter Fahrtrajektorien des bevorrechtigten Kraftfahrzeuges (20).

2. Verfahren gemäß einem der vorstehenden Ansprüche, wobei, sofern eine alternative Kooperationstrajektorie nicht existiert, die kostengünstigsten Kooperationstrajektorie (22b) zusammen mit einer fortgeschriebenen eigenen Fahrtrajektorie (21) als ein Paar aktualisierter geplanter Fahrtrajektorien des bevorrechtigten Kraftfahrzeuges (20) übermittelt (800) wird.

3. Verfahren gemäß einem der vorstehenden Ansprüche, wobei die kostengünstigste Kooperationstrajektorie (22b) als aktualisierte geplante Fahrtrajektorie übermittelt (820) wird, sofern bei der Konfliktprüfung (600) eine Konfliktfreiheit zwischen der kostengünstigsten Kooperationstrajektorie (22b) und einer geplanten Fahrtrajektorie (31) eines dritten Kraftfahrzeuges (30) festgestellt wurde.

4. Verfahren gemäß einem der vorstehenden Ansprüche, wobei die eigene geplante Fahrtrajektorie (21, 31) des bevorrechtigten Kraftfahrzeuges (20; 30) durch Fortgeschrieben aktualisiert und als aktualisierte geplante Fahrtrajektorie übermittelt (720) wird, sofern bei einer Kostenprüfung (500) festgestellt wurde, dass keine der potentiellen Kooperationstrajektorien (22a, 22b, 22c; 32a, 32b, 32c) den Kostengrenzwert des bevorrechtigten Kraftfahrzeuges (20; 30) einhält.

5. Verfahren gemäß einem der vorstehenden Ansprüche, wobei durch eine Manöverplanungseinrichtung (2) eines nicht bevorrechtigten Kraftfahrzeugs (10; 20) eine eigene geplante Fahrtrajektorie (11; 21) durch Fortschreiben aktualisiert (350) und mittels der Fahrzeug-zu-Fahrzeug-Kommunikationseirichtung (3) übermittelt (730) wird.

6. Verfahren gemäß dem vorstehenden Anspruch 5, wobei durch eine Manöverplanungseinrichtung des nicht bevorrechtigten Kraftfahrzeugs (10) ferner eine Ausweichtrajektorie (12) ermittelt und/oder fortgeschrieben (350) wird, die zu der empfangenen geplanten Fahrtrajektorie (21) des bevorrechtigten Kraftfahrzeuges (20) konfliktfrei ist.

7. Verfahren gemäß vorstehenden Anspruch 60, wobei durch eine Manöverplanungseinrichtung des nicht bevorrechtigten Kraftfahrzeugs (10) die eigene geplante Fahrtrajektorie durch die Ausweichtrajektorie (12) ersetzt (350) und mittels der Fahrzeug-zu-Fahrzeug-Kommunikationseirichtung (3) als eine aktualisierte geplante Fahrtrajektorie übermittelt (730) wird, sofern ein Auslöseereignis von der Manöverplanungseinrichtung (2) festgestellt wird.

8. Verfahren gemäß einem der vorstehenden Ansprüche, wobei ein Abstimmungszähler inkrementiert wird, sofern bei dem Vergleich (300) von Fahrtrajektorien ein Konflikt zwischen der eigenen geplanten Fahrtrajektorie und einer der empfangenen geplanten Fahrtrajektorien eines anderen Kraftfahrzeuges festgestellt wurde.

9. Manöverplanungseinrichtung für ein Kraftfahrzeug (10; 20; 30) zum Planen und Abstimmen von Fahrmanövern mit weiteren Kraftfahrzeugen in einem gemeinsamen Umfeld (1), umfassend eine Datenschnittstelle für eine Fahrzeug-zu-Fahrzeug-Kommunikationseinrichtung (3) sowie eine Recheneinheit und einen Programmcode zur Durchführung des Verfahrens nach einem der Ansprüche 1 bis 9.

10. Computerprogramm, das, wenn es auf einer Recheneinheit innerhalb einer Manöverplanungseinrichtung (2) ausgeführt wird, die jeweilige Recheneinheit anleitet, ein Verfahren nach einem der Ansprüche 1 bis 8 auszuführen.

11. Computerprogrammprodukt mit einem Programmcode, der auf einem von einem Computer lesbaren Medium gespeichert ist, umfassend Befehle, die bei Ausführung durch einen Computer diesen veranlassen, das Verfahren nach einem der Ansprüche 1 bis 8 durchzuführen.

## Claims

1. Method for coordinating driving maneuvers between motor vehicles (10, 20, 30) within a common local environment (1), wherein each of the motor vehicles (10, 20, 30) continuously updates at least one planned driving trajectory (11, 21, 31) for an intended driving maneuver by means of a maneuver planning device (2) of the respective motor vehicle (10, 20, 30) and communicates by means of a vehicle-to-vehicle communication device (3) in the environment (1), wherein the maneuver planning devices (2) each go through update cycles which comprise the following steps:
a) retrieving (100) planned driving trajectories of intended driving maneuvers of the other motor vehicles in the surrounding area (1) received via the vehicle-to-vehicle communication device (3);
b) comparing the received planned travel trajectories with one's own planned travel trajectory and determining (200) whether there is a conflict between one's own planned travel trajectory and the received planned travel trajectories;
c) determining (300) , if a conflict was determined during the comparison of driving trajectories between the vehicle's own planned driving trajectory and one of the received planned driving trajectories of another motor vehicle, a privileged motor vehicle (20; 30) which is privileged to carry out an intended driving maneuver according to its conflicting planned driving trajectory (21; 31), and a non-privileged motor vehicle (10; 20) which is not privileged to carry out an intended driving maneuver according to its conflicting planned driving trajectory (11; 21);
d) determining (400) a number of potential cooperation trajectories by a maneuver planning device (2) of a privileged motor vehicle (20; 30) which are free of conflict with the planned travel trajectory of the non-privileged motor vehicle (10; 20), wherein the potential cooperation trajectories (22a, 22b, 22c; 32a, 32b, 32c) are evaluated with costs according to a cost function and in comparison to a cost limit value of the privileged motor vehicle (20; 30);
**characterized in that** the update cycles carried out further comprise the following steps:
e) checking (700), if a conflict check (600) has identified a conflict between a most cost-effective cooperation trajectory (22b) from the number of potential cooperation trajectories and a received planned travel trajectory (31) of a third motor vehicle (30), whether among the potential cooperation trajectories an alternative cooperation trajectory exists which is free of conflict with the planned travel trajectory (31) of the third motor vehicle (30) and whose costs comply with the cost limit of the privileged motor vehicle (20);
f) transmitting (810), if an alternative cooperation trajectory exists, the alternative cooperation trajectory together with the most cost-effective cooperation trajectory (22b) as a pair of updated planned travel trajectories of the privileged motor vehicle (20).

2. Method according to one of the preceding claims, wherein, if an alternative cooperation trajectory does not exist, the most cost-effective cooperation trajectory (22b) is transmitted (800) together with an updated own travel trajectory (21) as a pair of updated planned travel trajectories of the privileged motor vehicle (20).

3. Method according to one of the preceding claims, wherein the most cost-effective cooperation trajectory (22b) is transmitted (820) as an updated planned travel trajectory, provided that the conflict check (600) found that there is no conflict between the most cost-effective cooperation trajectory (22b) and a planned travel trajectory (31) of a third motor vehicle (30).

4. Method according to one of the preceding claims, wherein the own planned travel trajectory (21, 31) of the privileged motor vehicle (20; 30) is updated by updating and transmitted as an updated planned travel trajectory (720) if it was determined during a cost check (500) that none of the potential cooperation trajectories (22a, 22b, 22c; 32a, 32b, 32c) complies with the cost limit of the privileged motor vehicle (20; 30).

5. Method according to one of the preceding claims, wherein a maneuver planning device (2) of a non-privileged motor vehicle (10; 20) updates (350) its own planned travel trajectory (11; 21) by updating it and transmits it (730) by means of the vehicle-to-vehicle communication device (3).

6. Method according to the preceding claim 5, wherein a maneuver planning device of the non-privileged motor vehicle (10) further determines and/or updates (350) an avoidance trajectory (12) which is free of conflict with the received planned travel trajectory (21) of the privileged motor vehicle (20).

7. Method according to the preceding claim 6 0, wherein a maneuver planning device of the non-privileged motor vehicle (10) replaces (350) the vehicle's own planned travel trajectory with the avoidance trajectory (12) and transmits (730) by means of the vehicle-to-vehicle communication device (3) as an updated planned travel trajectory, provided that a triggering event is detected by the maneuver planning device (2).

8. Method according to one of the preceding claims, wherein a coordination counter is incremented if a conflict between the own planned travel trajectory and one of the received planned travel trajectories of another motor vehicle was determined during the comparison (300) of travel trajectories .

9. Maneuver planning device for a motor vehicle (10; 20; 30) for planning and coordinating driving maneuvers with other motor vehicles in a common environment (1), comprising a data interface for a vehicle-to-vehicle communication device (3) and a computing unit and a program code for carrying out the method according to one of claims 1 to 9.

10. Computer program which, when executed on a computing unit within a maneuver planning device (2), instructs the respective computing unit to execute a method according to one of claims 1 to 8.

11. A computer program product having a program code stored on a computer-readable medium comprising instructions which, when executed by a computer, cause the computer to carry out the method according to any one of claims 1 to 8.

## Revendications

1. Procédé de coordination de manœuvres de conduite entre véhicules automobiles (10, 20, 30) au sein d'un environnement local commun (1), chacun des véhicules automobiles (10, 20, 30) ayant au moins une trajectoire de conduite planifiée (11, 21, 31) pour une conduite prévue, les manœuvres sont actualisées en permanence au moyen d'un dispositif de planification des manœuvres (2) du véhicule automobile (10, 20, 30) respectif et au moyen d'un Le dispositif de communication de véhicule à véhicule (3) communique dans l'environnement (1), les dispositifs de planification de manœuvres (2) passant chacun par des cycles de mise à jour qui comprennent les étapes suivantes :
a) récupérer (100) des manœuvres de conduite prévues à partir de trajectoires de conduite planifiées des autres véhicules automobiles dans l'environnement (1), qui ont été reçues via le dispositif de communication de véhicule à véhicule (3) ;
b) comparer les trajectoires de voyage planifiées reçues avec sa propre trajectoire de voyage planifiée et déterminer (200) s'il existe un conflit entre sa propre trajectoire de voyage planifiée et les trajectoires de voyage planifiées reçues ;
c) Déterminer (300) si , lors de la comparaison des trajectoires de déplacement , un conflit a été trouvé entre sa propre trajectoire de déplacement planifiée et l'une des trajectoires de déplacement planifiées reçues d'un autre véhicule automobile, un véhicule automobile préféré (20 ; 30) qui est utilisé pour effectuer une manœuvre de conduite prévue conformément à sa trajectoire de déplacement prévue contradictoire (21 ; 31) est prioritaire, et un véhicule automobile (10 ; 20) qui n'est pas prioritaire, qui n'a pas le privilège d'effectuer une manœuvre de conduite prévue selon sa trajectoire de conduite planifiée conflictuelle (11 ; 21) ;
d) Détermination (400) d'un certain nombre de trajectoires de coopération potentielles au moyen d'un dispositif de planification de manœuvres (2) d'un véhicule automobile privilégié (20 ; 30), qui sont sans conflit avec la trajectoire de déplacement prévue du véhicule automobile non privilégié (10). ; 20), les trajectoires de coopération potentielles (22a, 22b, 22c ; 32a, 32b, 32c) avec les coûts en conséquence une fonction de coût et comparée à une limite de coût du véhicule automobile préféré (20 ; 30) ;
**caractérisé en ce que** les cycles de mise à jour réalisés comprennent également les étapes suivantes :
e) Vérification (700) si, lors d'une vérification de conflit (600), un conflit a été déterminé entre une trajectoire de coopération la plus rentable (22b) à partir du nombre de trajectoires de coopération potentielles et une trajectoire de déplacement planifiée reçue (31) d'un troisième moteur. véhicule (30), que ce soit parmi les trajectoires de coopération potentielles il existe une trajectoire de coopération alternative qui est sans conflit avec la trajectoire de déplacement prévue (31) du troisième véhicule automobile (30) et dont les coûts sont conformes à la limite de coût du véhicule automobile préféré (20) ;
f) transmettre (810), si une trajectoire de coopération alternative existe, la trajectoire de coopération alternative ainsi que la trajectoire de coopération la plus rentable (22b) sous la forme d'une paire de trajectoires de déplacement planifiées mises à jour du véhicule automobile préféré (20).

2. Procédé selon l'une des revendications précédentes, dans lequel, s'il n'existe pas de trajectoire de coopération alternative, la trajectoire de coopération (22b) la plus rentable est transmise (800) conjointement avec une propre trajectoire de déplacement (21) actualisée par paire. de trajectoires de déplacement planifiées mises à jour du véhicule automobile préféré (20).

3. Procédé selon l'une des revendications précédentes, dans lequel la trajectoire de coopération la plus rentable (22b) est transmise (820) sous forme de trajectoire de voyage planifiée mise à jour, à condition qu'il n'y ait pas de conflit entre la trajectoire de coopération la plus rentable (22b ) et une trajectoire de déplacement planifiée (31) lors du contrôle de conflit (600) a été trouvée.

4. Procédé selon l'une des revendications précédentes, dans lequel la propre trajectoire de déplacement planifiée (21, 31) du véhicule automobile préféré (20 ; 30) est mise à jour par actualisation et transmise (720) en tant que trajectoire de déplacement planifiée mise à jour, à condition que il a été déterminé lors d'un contrôle des coûts (500) qu'aucune des trajectoires de coopération potentielles (22a, 22b, 22c ; 32a, 32b, 32c) respecte la limite de coût du véhicule automobile préféré (20 ; 30).

5. Procédé selon l'une des revendications précédentes, dans lequel un dispositif de planification de manœuvres (2) d'un véhicule automobile non privilégié (10 ; 20) met à jour sa propre trajectoire de déplacement planifiée (11 ; 21) par mise à jour (350) et au moyen du dispositif de communication de véhicule à véhicule (3) est transmis (730).

6. Procédé selon la revendication 5 précédente, dans lequel une trajectoire d'évitement (12) est en outre déterminée et/ou mise à jour (350) par un dispositif de planification de manœuvre du véhicule automobile non privilégié (10), qui correspond à la trajectoire planifiée reçue. la trajectoire de déplacement (21) du véhicule automobile privilégié (20) est sans conflit.

7. Procédé selon la revendication 6, 0, dans lequel la propre trajectoire de déplacement planifiée est remplacée (350) par la trajectoire alternative (12) par un dispositif de planification de manœuvre du véhicule automobile non privilégié (10) et au moyen du dispositif de communication de véhicule à véhicule (3) sous forme de trajectoire de déplacement planifiée mise à jour est transmise (730) si un événement déclencheur est détecté par le dispositif de planification de manœuvre (2).

8. Procédé selon l'une des revendications précédentes, dans lequel un compteur de votes est incrémenté si un conflit entre sa propre trajectoire de déplacement planifiée et l'une des trajectoires de déplacement planifiées reçues d'un autre véhicule automobile a été déterminé lors de la comparaison (300) de trajectoires de déplacement.

9. Dispositif de planification de manœuvres pour un véhicule automobile (10 ; 20 ; 30) pour planifier et coordonner des manœuvres de conduite avec d'autres véhicules automobiles dans un environnement commun (1), comprenant une interface de données pour un dispositif de communication de véhicule à véhicule (3) ainsi qu'une unité informatique et un code de programme pour mettre en œuvre le procédé selon l'une des revendications 1 à 9.

10. Programme informatique qui, lorsqu'il est exécuté sur une unité informatique au sein d'un dispositif de planification de manœuvres (2) , ordonne à l'unité informatique respective d'exécuter un procédé selon l'une des revendications 1 à 8.

11. Produit programme d'ordinateur dont le code de programme est stocké sur un support lisible par un ordinateur, comprenant des instructions qui, lorsqu'elles sont exécutées par un ordinateur, amènent celui-ci à exécuter le procédé selon l'une des revendications 1 à 8.
